# NEUE EUROPÄISCHE PATENTSCHRIFT

(11) **EP 3 530 848 B2**
(45) Veröffentlichungstag und Bekanntmachung des Hinweises auf die Entscheidung über den Einspruch: **01.07.2026**
(45) Hinweis auf die Patenterteilung: 23.06.2021
(21) Anmeldenummer: 19151295.3
(22) Anmeldetag: 10.01.2019
(51) Int. Cl.: E05B 47/02, E05B 65/10, E05B 47/00, E05B 63/00, E05C 19/16, E05B 1/00, E05B 17/10, E05B 17/00

(54) **SICHERHEITSSYSTEM ZUR FLUCHTWEGSICHERUNG**
SAFETY SYSTEM FOR SECURING ESCAPE ROUTE
SYSTÈME DE SÉCURITÉ PERMETTANT DE SÉCURISER UN CHEMIN D'ÉVACUATION

(30) Priorität: 26.02.2018 DE 102018104295
(43) Veröffentlichungstag der Anmeldung: 28.08.2019
(73) Patentinhaber: dormakaba Deutschland GmbH, 58256 Ennepetal (DE)
(72) Erfinder: SCHIEMANN, Peter, 58256 Ennepetal (DE)
(74) Vertreter: Balder IP Law, S.L.

(56) Entgegenhaltungen:
- EP-A1- 2 998 490
- EP-A2- 2 284 338
- EP-A2- 2 725 172
- DE-A1- 102005 000 008
- DE-A1- 102015 108 026
- DE-A1- 19 531 323
- DE-A1- 19 625 237
- DE-A1- 19 909 953
- DE-B3- 102004 057 114
- DE-B3- 102007 007 015
- DE-C1- 10 050 111
- DE-U- 1 608 624
- DE-U1- 20 011 181
- DE-U1- 20 220 013
- DE-U1- 202008 004 789
- JP-A- 2008 184 739

## Beschreibung

Die Erfindung betrifft ein Sicherheitssystem zur Fluchtwegsicherung und eine Tür mit dem Sicherheitssystem.

Sicherheitssysteme mit einem Nottaster zur Fluchtwegsicherung sind bekannt. Bei einer Betätigung des Nottasters wird eine Türverriegelung entriegelt, so dass ein Benutzer im Gefahrenfall fliehen kann. Aus der EP 2 725 172 A2 ist es bekannt, einen Nottaster und eine Türverriegelung über ein Bussystem miteinander zu verbinden.

Es ist Aufgabe der vorliegenden Erfindung, ein Sicherheitssystem zur Verfügung zu stellen, das bei einfachem Aufbau eine sichere Fluchtwegsicherung an einer Türe ermöglicht.

Diese Aufgabe wird durch ein Sicherheitssystem gemäß dem unabhängigen Anspruch 1 gelöst. Vorteilhafte Weiterbildungen des Sicherheitssystems sind in den abhängigen Ansprüchen, der Beschreibung und in den Figuren angegeben.

Somit wird die Aufgabe gelöst durch ein Sicherheitssystem zur Fluchtwegsicherung. Das Sicherheitssystem umfasst einen Türbetätiger. Der Türbetätiger ist beispielsweise ausgebildet als Türdrücker oder Türknauf und dient zum manuellen, mechanischen Öffnen einer drehbar oder verschiebbar anordenbaren Tür. Des Weiteren umfasst das Sicherheitssystem eine elektrische Türverriegelung zum Verriegeln der Tür. Diese Türverriegelung wird im Folgenden noch detaillierter erläutert. Darüber hinaus umfasst das Sicherheitssystem ein Auslöseelement. Das Auslöseelement kann durch einen Benutzer betätigt werden, wodurch sich die Türverriegelung entriegelt und somit der Fluchtweg freigegeben wird. Dieses Auslöseelement ist in dem Türbetätiger integriert. Das Auslöseelement befindet sich somit nicht am Türrahmen oder an der Wand neben dem Türrahmen, sondern im Türbetätiger, also in dem Element, das vom Benutzer ohnehin zum Öffnen der Tür gegriffen wird. Dadurch ist es insbesondere möglich, dass der Benutzer mit nur einer Hand und im Wesentlichen nur einer Bewegung sowohl das manuelle Öffnen der Tür als auch gleichzeitig das Betätigen des Auslöseelements veranlasst. Dadurch ergibt sich eine sehr intuitive Benutzung des Fluchtweges.

Das Auslöseelement umfasst vorzugsweise ein Betätigungselement. In Folge einer Betätigung des Betätigungselements kann die Türverriegelung zur Entriegelung angesteuert werden. Das Auslöseelement ist bevorzugt als ein Nottaster ausgebildet. In diesem Fall entspricht ein Betätigungselement des Auslöseelements dem Betätigungselement des Nottasters.

Als Verriegelung wird die Überführung der Türverriegelung in einen verriegelten Zustand verstanden. Als Entriegelung wird die Überführung der Türverrieglung in einen entriegelten Zustand verstanden.

Die Türverriegelung kann z. B. elektromechanisch oder rein elektromagnetisch ausgebildet sein. Die Türverriegelung umfasst z. B. zumindest eine Spule. Eine Ansteuerung der Türverriegelung zur Verriegelung oder Entriegelung kann insbesondere in einem Ab- oder Anschalten einer elektrischen Stromversorgung realisiert sein. Die elektrische Stromversorgung kann zur Versorgung der Spule mit elektrischem Strom dienen.

Eine mögliche Türverriegelung (auch: Verriegelungsmechanismus) ist beispielhaft in der DE 10 050 111 C1 beschrieben. Im entriegelten Zustand wirken z. B. keine magnetischen Kräfte auf die Tür. In dem verriegelten Zustand wirken z. B. magnetische Kräfte auf eine Tür.

Eine elektromechanische Türverriegelung weist im verriegelten Zustand eine mechanische Verbindung zur Tür auf. Im entriegelten Zustand ist die mechanische Verbindung aufhebbar oder aufgehoben.

So kann die elektromechanische Türverriegelung z. B. ein Riegelelement, d. h. einen Riegel oder eine Türfalle, aufweisen, das sich in dem entriegelten Zustand der Türverriegelung in einer zurückgezogenen Position befindet. In der zurückgezogenen Position befindet sich das Riegelelement außer Eingriff mit der Tür. In dem verriegelten Zustand befindet sich das Riegelelement im Eingriff mit der Tür.

In einer weiteren Alternative einer elektromechanischen Türverriegelung ist die Türverriegelung nach Art eines Türöffners aufgebaut. D. h. der Verriegelungsmechanismus umfasst ein Fallenelement. Im verriegelten Zustand der Türverriegelung befindet sich eine Türfalle der Tür im Eingriff mit der Türverriegelung. Im entriegelten Zustand gibt das Fallenelement die Türfalle derart frei, dass die Türfalle, insbesondere durch Druck auf die Tür, außer Eingriff mit der Türverriegelung gelangen kann.

Bevorzugt führt ein Abschalten der elektrischen Stromversorgung zu einem entriegelten Zustand der Türverriegelung. Somit wird die Ansteuerung der Türverriegelung zur Entriegelung der Türverriegelung durch ein Abschalten der elektrischen Stromversorgung realisiert.

Bevorzugt führt ein Anschalten der elektrischen Stromversorgung zu einem verriegelten Zustand der Türverriegelung. Somit wird die Ansteuerung der Türverriegelung zur Verriegelung durch ein Anschalten der elektrischen Stromversorgung realisiert.

Der "Benutzer" kann jede Person sein, die das Sicherheitssystem benutzt. Ein Benutzer kann z. B. ein Gast sein, der durch die durch das Sicherheitssystem gesicherte Tür fliehen will.

Das Sicherheitssystem dient insbesondere zur Fluchtwegsicherung. Das Sicherheitssystem dient somit zur Freigabe des Fluchtwegs. D. h. die Betätigung des Auslöseelements führt ohne eine Authentifizierung des Benutzers zu einer Entriegelung. Die Entriegelung kann unmittelbar oder zeitverzögert erfolgen.

Das Auslöseelement kann eine Ansteuerung der Türverriegelung zur Entriegelung veranlassen. Unter dem Veranlassen einer Ansteuerung wird insbesondere das Senden einer Nachricht über ein Bussystem verstanden, die eine Information und/oder einen Befehl enthält, die den unmittelbaren oder mittelbaren Empfänger der Nachricht veranlasst, die Ansteuerung vorzunehmen. Der Sender der Nachricht initiiert die Ansteuerung. Somit wird unter Veranlassen einer Ansteuerung eine indirekte Ansteuerung verstanden. So kann z. B. das Auslöseelement eine Nachricht über ein Bussystem an eine Türverriegelungssteuerung senden, woraufhin die Türverriegelungssteuerung die Türverriegelung zur Entriegelung ansteuert. Das Auslöseelement kann insbesondere zeitverzögert die Entriegelung der Türverriegelung veranlassen.

Vorzugsweise ist vorgesehen, dass der Türbetätiger ausschließlich zur einhändigen Bedienung ausgebildet ist.

Solch ein Türbetätiger zur ausschließlich einhändigen Bedienung ist insbesondere ein Türdrücker oder Türknauf, jedoch keine Panikstange.

Bei der Ausbildung des Türbetätigers als Türdrücker (auch: Türklinke) ist vorzugsweise vorgesehen, dass der Türdrücker einen Griffbereich umfasst. Dieser Griffbereich ist von einer Hand des Benutzers greifbar. Das Auslöseelement ist dabei so angeordnet, dass es durch den Daumen der greifenden Hand gedrückt werden kann. Besonders bevorzugt umfasst der Türdrücker neben dem Griffbereich auch einen Verbindungsbereich, der den Griffbereich mit dem Türblatt bzw. dem Schloss verbindet.

Des Weiteren ist bevorzugt vorgesehen, dass der Griffbereich max. 20 cm, insbesondere max. 15 cm, lang ist und somit lediglich mit einer Hand betätigt werden kann.

Als Alternative zum Türdrücker kann der Türbetätiger z.B. als Türknauf ausgebildet sein. Der Türknauf kann drehbar sein, wobei durch das Drehen die Falle zurückgezogen wird. Alternativ kann der Türknauf auch fest sein und lediglich vom Benutzer zum Aufdrücken der Türe genutzt werden.

Des Weiteren ist kann der Türbetätiger nicht nur zur einhändigen Bedienung ausgebildet sein und ist dabei beispielsweise als eine Panikstange ausgebildet.

Der Türbetätiger umfasst vorzugsweise ein in den Türbetätiger integriertes Leuchtmittel, beispielsweise ein oder mehrere LEDs. Mit dem Leuchtmittel kann ein Zustand der Türverriegelung angezeigt werden. Das Leuchtmittel kann vollständig oder teilweise in das Auslöseelement integriert sein. Allerdings ist es auch möglich, das Leuchtmittel unabhängig vom Auslöseelement in den Türbetätiger zu integrieren.

Bei einer Ausgestaltung des Türbetätigers als Türdrücker ist insbesondere vorgesehen, dass das Leuchtmittel entlang des Griffbereichs, vorzugsweise an einer Oberkante und/oder Unterkante des Griffbereichs, angeordnet ist.

Des Weiteren ist bevorzugt vorgesehen, dass im Türbetätiger eine von Blinden ertastbare Nachricht angeordnet ist. Diese Nachricht ist insbesondere in Brailleschrift geschrieben. Die Nachricht gibt einen Hinweis auf die Anordnung des Auslöseelements im Türbetätiger.

Das Sicherheitssystem umfasst erfindungsgemäß ein Schloss mit Schlosskasten. Das Schloss ist insbesondere in das Türblatt integriert. Der oben beschriebene Türbetätiger dient vorzugsweise zum Betätigen einer Falle des Schlosses.

Das Schloss ist vorzugsweise als ein selbstverriegelndes Panikschloss ausgebildet.

Das Schloss kann einen Riegel und/oder eine Falle umfassen.

Die Türverriegelung ist als separate Baugruppe unabhängig vom Schloss angeordnet.

Erfindungsgemäß ist vorgesehen, dass ein strom- und/oder datenführender Anschluss des Auslöseelements über das Schloss, insbesondere über den Schlosskasten, erfolgt.

Das Schloss umfasst vorzugsweise eine Schlosselektrik im Schlosskasten. Die Schlosselektrik kann einen Prozessor/Controller umfassen. Die Schlosselektrik kann insbesondere einer Schlosselektronik entsprechen.

Die Schlosselektrik kann zumindest einen Sensor umfassen. Der Sensor kann insbesondere als Schalt- oder Reedkontakt ausgebildet sein. Der Sensor kann zur Detektion zumindest einer Stellung eines mechanischen Elements des Schlosses dienen. Das mechanische Element kann als der Riegel, die Falle, eine Steuerfalle und/oder als ein Schieber ausgebildet sein.

Die Schlosselektrik kann zusätzlich oder alternativ einen elektromechanischen Aktuator umfassen. Diese Schlosselektrik ist insbesondere ansteuerbar, wobei insbesondere der Riegel und/oder die Falle des Schlosses durch die ansteuerbare Schlosselektrik betätigbar sind. Der elektromechanische Aktuator ist insbesondere ein Elektromotor oder Elektromagnet ausgebildet. Der Sensor kann ausgebildet sein, um die Stellung eines Schlossgetriebe, das sich an den Aktuator anschließt, zu detektieren.

Vorzugsweise ist vorgesehen, dass am Schlosskasten ein gemeinsamer Steckverbinder ausgebildet ist. An den Steckverbinder kann ein Kabelstrang angeschlossen werden. Über diesen Steckverbinder wird somit gleichzeitig die Schlosselektrik und das Auslöseelement angeschlossen.

Insbesondere ist vorgesehen, dass ein gemeinsamer Kabelstrang mit mehreren Kabeln durch die Tür geführt wird. Die Führung des Kabelstrangs erfolgt insbesondere im Inneren des Türblatts. Die Schlosselektrik und das Auslöseelement werden an Kabeln dieses gemeinsamen Kabelstrangs angeschlossen. Insbesondere erfolgt dies über den oben beschriebenen gemeinsamen Steckverbinder.

Der Kabelstrang führt vorzugsweise vom Türblatt über den Rahmen nach außen, beispielsweise zu einem Steuergerät und/oder einer Wacheinrichtung, von der aus aus der Ferne das Schloss, die Türverriegelung und/oder das Auslöseelement überwachbar sind. Die Wacheinrichtung kann Teil des Sicherheitssystems sein.

Wird auf den oben beschriebenen Steckverbinder am Schlosskasten verzichtet, so führt der Kabelstrang vorzugsweise in das Innere des Schlosskastens und ist im Inneren des Schlosskastens direkt an die Schlosselektrik und an die Auslöseelementleitungen angeschlossen.

Des Weiteren ist vorzugsweise vorgesehen, dass die Schlosselektrik und das Auslöseelement zur Datenübertragung an unterschiedliche Kabel des gemeinsamen Kabelstrangs angeschlossen sind. Dadurch ist eine unabhängige analoge oder digitale Ansteuerung von Schlosselektrik und Auslöseelement möglich.

Alternativ hierzu ist es möglich, dass die Schlosselektrik und das Auslöseelement zur Datenübertragung an denselben Bus und somit insbesondere an dieselben Kabel angeschlossen sind. Dadurch ist eine individuelle digitale Ansteuerung von Schlosselektrik und Auslöseelement möglich.

Des Weiteren ist bevorzugt vorgesehen, dass durch den Schlosskasten zumindest eine Auslöseelementleitung geführt ist. Die Auslöseelementleitung dient zur Daten- und/oder Stromübertragung mit dem Auslöseelement. Die Auslöseelementleitung ist insbesondere mit dem beschriebenen Steckverbinder verbunden bzw. an den Steckverbinder angeschlossen. Insbesondere sind mehrere Auslöseelementleitungen vorgesehen, die durch den Schlosskasten hindurch geführt sind.

Die jeweilige Auslöseelementleitung geht insbesondere vom Auslöseelement bis in den Schlosskasten.

Die Erfindung umfasst des Weiteren eine Tür mit dem beschriebenen Sicherheitssystem.

Die Erfindung wird nachfolgend anhand eines Ausführungsbeispiels näher erläutert. Technische Merkmale mit gleicher Funktion sind in den Figuren mit identischen Bezugszeichen versehen. Es zeigen:
- Fig. 1 und 2: zwei schematische Ansichten des erfindungsgemäßen Sicherheitssystems gemäß dem Ausführungsbeispiel,
- Fig. 3: ein Schloss des erfindungsgemäßen Sicherheitssystems gemäß dem Ausführungsbeispiel mit einer ersten Anschlussvariante,
- Fig. 4: ein Schloss des erfindungsgemäßen Sicherheitssystems gemäß dem Ausführungsbeispiel mit einer zweiten Anschlussvariante,
- Fig. 5: einen Türbetätiger des erfindungsgemäßen Sicherheitssystems gemäß dem Ausführungsbeispiel, ausgebildet als Türdrücker, und
- Fig. 6: einen Türbetätiger des erfindungsgemäßen Sicherheitssystems gemäß dem Ausführungsbeispiel, ausgebildet als Türknauf.

Fig. 1 und 2 zeigen eine Übersicht des Sicherheitssystems 1. Das Sicherheitssystem 1 kommt an einer Tür 2 zur Anwendung. Die Tür 2 ist in einem Rahmen 3 drehbar angeordnet.

Wie die schematische Darstellung in Fig. 2 zeigt, befindet sich im Inneren der Tür 2 ein Schloss 8 des Sicherheitssystems 1. An eine Drückernuss 10 des Schlosses 8 ist ein Türbetätiger 7 angeschlossen. Diesen Türbetätiger 7 zeigt die Figur 1.

Des Weiteren umfasst das Sicherheitssystem 1 eine Türverriegelung 5, die die Tür 2 im verriegelten Zustand elektromechanisch oder elektromagnetisch mit dem Rahmen 3 verbindet.

Im gezeigten Ausführungsbeispiel ist das Schloss 8 über einen Kabelstrang 17 mit einem Steuergerät 4 verbunden. Des Weiteren ist auch die Türverriegelung 5 mit dem Steuergerät 4 verbunden. Im Türbetätiger 7 befindet sich ein Auslöseelement 6. Dieses Auslöseelement 6 ist datenübertragend über das Schloss 8 und den Kabelstrang 17 mit dem Steuergerät 4 verbunden. Dadurch ist es möglich, durch Betätigen des Auslöseelements 6 die Türverriegelung 5 anzusteuern, insbesondere zu entriegeln.

Fig. 3 zeigt das Schloss 8. Das Schloss 8 umfasst einen Schlosskasten 9. Aus diesem Schlosskasten 9 ragen Fallen 11 und ein Riegel 12. Die Fallen 11 und/oder der Riegel 12 sind über einen Schlossmotor 13 betätigbar. Dadurch bilden die Fallen 11, der Riegel 12 und der Schlossmotor 13 zusammen die Schlosselektrik.

Am Schlosskasten 9 befindet sich ein Steckverbinder 14. An diesen Steckverbinder 14 kann der Kabelstrang 17 angesteckt werden. Im gezeigten Beispiel umfasst der Kabelstrang 17 zwei Kabel 18 zur Datenübertragung. Zusätzlich kann der Kabelstrang 17 weitere Kabel zur Datenübertragung und/oder stromführende Kabel umfassen.

Die Darstellung mit den beiden Kabeln 18 zur Datenübertragung soll den Anschluss der Schlosselektrik 11, 12, 13 und des Auslöseelements 6 an ein und denselben Bus verdeutlichen. Wie die schematische Darstellung in Fig. 3 zeigt, führen die beiden Kabel 18 im Inneren des Schlosskastens 9 zu einer Busschnittstelle 19. An diese Busschnittstelle 19 ist die Schlosselektrik 11, 12, 13 über Schlossleitungen 16 angeschlossen. Des Weiteren führen zu der Busschnittstelle 19 Auslöseelementleitungen 15.

Diese Auslöseelementleitungen 15 dienen zur strom- und/oder datenführenden Anbindung des Auslöseelements 6 im Türbetätiger 7. Im gezeigten Beispiel, werden die Auslöseelementleitungen 15 vom Schlosskasten 9 durch die Drückernuss 10 hindurch nach außen geführt. Allerdings ist auch eine andere Kabelführung denkbar.

Fig. 4 zeigt ebenfalls das Schloss 8 in schematischer Darstellung. Fig. 4 verdeutlicht, dass es auch möglich ist, ohne einem gemeinsamen Bussystem über das Schloss 8 sowohl die Schlosselektrik 11, 12, 13 als auch das Auslöseelement 6 daten- und/oder stromführend anzuschließen. So verdeutlicht Fig. 4, dass der Kabelstrang 17 zumindest vier Kabel 18 umfasst. Diese Kabel 18 sind, vorzugsweise über den Steckverbinder 14, im Inneren des Schlosskastens 9 mit den Auslöseelementleitungen 15 und mit den Schlossleitungen 16 verbunden.

Fig. 5 zeigt eine mögliche Ausgestaltung des Türbetätigers 7 als Türdrücker. Dieser Türdrücker umfasst einen Griffbereich 30, der einhändig von einem Benutzer bedient und nach unten gedrückt werden kann. Der Griffbereich 30 ist über einen Verbindungsbereich 35 mit der Drückernuss 10 verbunden.

Wie die Darstellung in Fig. 5 zeigt, befindet sich das Auslöseelement 6 an einer Position des Türbetätigers 7, an der das Auslöseelement 6 vom Daumen des Benutzers gedrückt werden kann. Insbesondere befindet sich hier das Auslöseelement 6 am Übergang des Griffbereichs 30 in den Verbindungsbereich 35.

Ferner zeigt Fig. 5 die Verwendung von Leuchtmitteln 34 an der Oberkante 32 und an der Unterkante 33 des Griffbereichs 30.

Eine Länge 31 des Griffbereichs 30 bei der Ausbildung des Türbetätigers 7 als Türdrücker ist dabei so gewählt, dass der Griffbereich 30 lediglich von einer Hand zu bedienen ist.

Fig. 6 zeigt eine alternative Ausgestaltung des Türbetätigers 7 als Türknauf. Auch hier ist ein entsprechender Griffbereich 30 über den Verbindungsbereich 35 mit der Tür, gegebenenfalls mit der Drückernuss 10, verbunden.

Rund um den Griffbereich 30 des Türknaufs sind Leuchtmittel 34 angeordnet. In der Mitte des Türknaufs befindet sich das drückbare Auslöseelement 6.

### Bezugszeichenliste

- 1: Sicherheitssystem
- 2: Tür
- 3: Rahmen
- 4: Steuergerät
- 5: Türverriegelung
- 6: Auslöseelement
- 7: Türbetätiger
- 8: Schloss
- 9: Schlosskasten
- 10: Drückernuss
- 11: Fallen
- 12: Riegel
- 13: Schlossmotor
- 14: Steckverbinder
- 15: Auslöseelementleitungen
- 16: Schlossleitungen
- 17: Kabelstrang
- 18: Kabel
- 19: Busschnittstelle
- 30: Griffbereich
- 31: Länge des Griffbereichs
- 32: Oberkante
- 33: Unterkante
- 34: Leuchtmittel
- 35: Verbindungsbereich

## Patentansprüche

1. Sicherheitssystem (1) zur Fluchtwegsicherung, umfassend:
• einen Türbetätiger (7) zum manuellen, mechanischen Öffnen einer drehbar oder verschiebbar anordenbaren Tür (2),
• eine elektrische Türverriegelung (5) zum Verriegeln der Tür (2), und
• ein Auslöseelement (6), insbesondere einen Nottaster (6), zum Entriegeln der Türverriegelung (5),
• wobei das Auslöseelement (6) in dem Türbetätiger (7) integriert ist,
• wobei das Sicherheitssystem ein Schloss (8) mit Schlosskasten (9) umfasst
• **dadurch gekennzeichnet, dass** ein strom- und/oder datenführender Anschluss des Auslöseelements (6) über das Schloss (8) erfolgt,
• wobei die Türverriegelung (5) als separate Baugruppe unabhängig vom Schloss (8) angeordnet ist.

2. Sicherheitssystem nach Anspruch 1, wobei der Türbetätiger (7) als Türdrücker ausgebildet ist.

3. Sicherheitssystem nach Anspruch 1 oder 2, wobei der Türbetätiger (7) als Türdrücker ausgebildet ist, wobei der Türdrücker einen durch eine Hand greifbaren Griffbereich (30) umfasst, und wobei das Auslöseelement (6) zum Drücken durch einen Daumen einer den Griffbereich (30) greifenden Hand angeordnet ist.

4. Sicherheitssystem nach Anspruch 1, wobei der Türbetätiger (7) als Türknauf ausgebildet ist.

5. Sicherheitssystem nach einem der Ansprüche 1 bis 4, wobei der Türbetätiger (7) zumindest ein integriertes Leuchtmittel (34) zur Anzeige einer Verriegelung und/oder Entriegelung der Tür (2) aufweist.

6. Sicherheitssystem nach Anspruch 5, wobei sich das Leuchtmittel (34) entlang des Griffbereichs (30) des als Türdrücker ausgebildeten Türbetätigers (7), vorzugsweise an einer Oberkante (32) und/oder Unterkante (33) des Griffbereichs (30), erstreckt.

7. Sicherheitssystem nach einem der Ansprüche 1 bis 6, wobei im Türbetätiger (7) eine von Blinden ertastbare Nachricht angeordnet ist, wobei die Nachricht einen Hinweis auf die Anordnung des Auslöseelements (6) im Türbetätiger (7) gibt.

8. Sicherheitssystem nach einem der vorhergehenden Ansprüche, wobei das Schloss (8) als ein selbstverriegelndes Panikschloss ausgebildet ist und/oder wobei der strom- und/oder datenführender Anschluss des Auslöseelements (6) über den Schlosskasten (9) erfolgt.

9. Sicherheitssystem nach Anspruch 8, wobei das Schloss (8) eine Schlosselektrik (11, 12, 13) im Schlosskasten (9) umfasst.

10. Sicherheitssystem nach Anspruch 9, wobei am Schlosskasten (9) ein gemeinsamer Steckverbinder (14) des Schlosses (8) zum gleichzeitigen Anschließen der Schlosselektrik (11, 12, 13) und des Auslöseelements (6) angeordnet ist.

11. Sicherheitssystem nach einem der Ansprüche 9 oder 10, wobei ein gemeinsamer Kabelstrang (17) mit mehreren Kabeln (18) zum Führen durch die Tür (2), vorzugsweise durch das Inneren der Tür (2), vorgesehen ist, wobei die Schlosselektrik (11, 12, 13) und das Auslöseelement (6) an Kabeln (18) des gemeinsamen Kabelstrangs (17) angeschlossen sind.

12. Sicherheitssystem nach Anspruch 11, wobei die Schlosselektrik (11, 12, 13) und das Auslöseelement (6) zur Datenübertragung an unterschiedliche Kabel (18) des gemeinsamen Kabelstrangs (17) angeschlossen sind.

13. Sicherheitssystem nach einem der Ansprüche 9 bis 12, wobei die Schlosselektrik (11, 12, 13) und das Auslöseelement (6) zur Datenübertragung an denselben Bus angeschlossen sind.

14. Sicherheitssystem nach einem der Ansprüche 8 bis 13, wobei zumindest eine Auslöseelementleitung (15) zur Daten- und/oder Stromübertragung mit dem Auslöseelement (6) durch den Schlosskasten (9) geführt ist, wobei die Auslöseelementleitung (15) insbesondere an dem Steckverbinder (14) angeschlossen ist.

15. Tür (2) mit einem Sicherheitssystem (1) nach einem der vorhergehenden Ansprüche.

## Claims

1. A safety system (1) for securing an escape route, comprising:
• a door actuator (7) for manually mechanically opening a door (2), which can be disposed rotatably or displaceably,
• an electric door interlocking (5) for interlocking the door (2), and
• a release element (6), in particular an emergency button (6) for unlocking the door interlocking (5),
• wherein the release element (6) is incorporated into the door actuator (7),
• wherein the safety system comprises a lock (8) with a lock casing (9),
**characterized in that** a current and/or data carrying connection of the release element (5) is realized via the lock (8),
• wherein the door interlocking (5) is disposed as a separate assembly independent of the lock (8).

2. The safety system according to claim 1, wherein the door actuator (7) is formed as a door button.

3. The safety system according to claim 1 or 2, wherein the door actuator (7) is formed as a door button, wherein the door button comprises a handle area (30) a hand can grasp, and wherein the release element (6) is disposed for pressing with a thumb of a hand grasping the handle area (30).

4. The safety system according to claim 1, wherein the door actuator (7) is formed as a door knob.

5. The safety system according to any of the claims 1 to 4, wherein the door actuator (7) includes at least one incorporated illumination means (34) for displaying the door (2) is interlocked and/or unlocked.

6. The safety system according to claim 5, wherein the illumination means (34) extends along the handle area (30) of the door actuator (7) formed as a door button, preferably at an upper edge (32) and/or lower edge (33) of the handle area (30).

7. The safety system according to any of the claims 1 to 6, wherein a message, blind people can palpate, is disposed in the door actuator (7), wherein the message gives an indication as to the location of the release element (6) in the door actuator (7).

8. The safety system according to any of the preceding claims, wherein the lock (8) is formed as a self-interlocking anti-panic lock and/or wherein the current and/or data carrying connection of the release element (6) is realized via the lock casing (9).

9. The safety system according to claim 8, wherein the lock (8) comprises lock electrics (11, 12, 13) in the lock casing (9).

10. The safety system according to claim 9, wherein a shared connector (14) of the lock (8) is disposed at the lock casing (9) for simultaneously connecting the lock electrics (11, 12, 13) and the release element (6).

11. The safety system according to any of the claims 9 or 10, wherein is provided a shared wiring harness (17) with several wires (18) for guiding through the door (2), preferably through the inside of the door (2), wherein the lock electrics (11, 12, 13) and the release element (6) are connected to wires (18) of the shared wiring harness (17).

12. The safety system according to claim 11, wherein, for data transmission, the lock electrics (11, 12, 13) and the release element (6) are connected to different wires (18) of the shared wiring harness (17).

13. The safety system according to any of the claims 9 to 12, wherein the lock electrics (11, 12, 13) and the release element (6) are connected to the same bus for data transmission.

14. The safety system according to any of the claims 8 to 13, wherein at least one release element line (15) for data and/or current transmission with the release element (6) is guided through the lock casing (9), wherein the release element line (15) is connected in particular to the connector (14).

15. A door (2) with a safety system (1) according to any of the preceding claims.

## Revendications

1. Système de sécurité (1) pour sécuriser une voie de secours, comportant :
• un actionneur de porte (7) pour ouvrir manuellement mécaniquement une porte (2) qui est agençable de façon rotative ou coulissante,
• un verrouillage de porte (5) électrique pour verrouiller la porte (2), et
• un élément de déclenchement (6), tout particulièrement un bouton de secours (6), pour déverrouiller le verrouillage de porte (5),
• l'élément de déclenchement (6) étant intégré dans l'actionneur de porte (7),
• le système de sécurité comportant une serrure (8) avec boîtier de serrure (9),
• **caractérisé en ce qu'**une connexion de l'élément de déclenchement (6) conduisant du courant et/ou des données est réalisée par la serrure (8),
• **le verrouillage de porte (5) étant agencé sous forme de module séparé indépendantde la serrure (8).**

2. Système de sécurité selon la revendication 1, l'actionneur de porte (7) étant aménagé comme poignée de porte.

3. Système de sécurité selon la revendication 1 ou 2, l'actionneur de porte (7) étant aménagé comme poignée de porte, la poignée de porte comportant une région de saisie (30) saisissable par une main, et l'élément de déclenchement (6) étant agencé pour être pressé par un pouce d'une main saisissant la région de saisie (30).

4. Système de sécurité selon la revendication 1, l'actionneur de porte (7) étant aménagé comme bouton de porte.

5. Système de sécurité selon l'une des revendications 1 à 4, l'actionneur de porte (7) comprenant au moins un moyen lumineux (34) intégré pour afficher un verrouillage et/ou un déverrouillage de la porte (2).

6. Système de sécurité selon la revendication 5, le moyen lumineux (34) s'étendant le long de la région de saisie (30) de l'actionneur de porte (7) aménagé comme poignée de porte, de préférence à un bord supérieur (32) et/ou un bord inférieur (33) de la région de saisie (30).

7. Système de sécurité selon l'une des revendications 1 à 6, un message déchiffrable par des individus aveugles étant agencé dans l'actionneur de porte (7), le message donnant un renseignement sur l'agencement de l'élément de déclenchement (6) dans l'actionneur de porte (7).

8. Système de sécurité selon l'une des revendications précédentes, la serrure (8) étant aménagée comme serrure anti-panique auto-verrouillante et/ou la connexion de élément de déclenchement (6) conduisant du courant et/ou des données étant réalisée par le boîtier de serrure (9).

9. Système de sécurité selon la revendication 8, la serrure (8) comportant un système électrique de serrure (11, 12, 13) dans le boîtier de serrure (9).

10. Système de sécurité selon la revendication 9, un connecteur enfichable (14) commun de la serrure (8) étant agencé dans le boîtier de serrure (9) pour connecter simultanément le système électrique de serrure (11, 12, 13) et l'élément de déclenchement (6).

11. Système de sécurité selon l'une des revendications 9 ou 10, étant prévu un faisceau de câbles (17) commun avec plusieurs câbles (18) pour être guidé à travers la porte (2), de préférence à travers l'intérieur de la porte (2), le système électrique de serrure (11, 12, 13) et l'élément de déclenchement (6) étant connectés aux câbles (18) du faisceau de câbles (17) commun.

12. Système de sécurité selon la revendication 11, le système électrique de serrure (11, 12, 13) et l'élément de déclenchement (6) étant connectés pour la transmission de données à des câbles différents (18) du faisceau de câbles (17) commun.

13. Système de sécurité selon l'une des revendications 9 à 12, le système électrique de serrure (11, 12, 13) et l'élément de déclenchement (6) étant connectés au même bus pour la transmission de données.

14. Système de sécurité selon l'une des revendications 8 à 13, au moins une ligne d'élément de déclenchement (15) pour la transmission de données et/ou de courant avec l'élément de déclenchement (6) étant guidée à travers le boîtier de serrure (9), la ligne d'élément de déclenchement (15) étant raccordée tout particulièrement au connecteur enfichable (14).

15. Porte (2) avec un système de sécurité (1) selon l'une des revendications précédentes.
